# FASCICULE DE BREVET EUROPEEN

(11) **EP 2 368 807 B1**
(45) Date de publication et mention de la délivrance du brevet: **05.12.2012**
(21) Numéro de dépôt: 11158332.4
(22) Date de dépôt: 15.03.2011
(51) Int. Cl.: B65D 5/74, B65D 41/04

(54) **Ensemble de bouchage d'un contenant du type "brique"**
Verschlussvorrichtung für quaderförmige Verpackungen
Closure assembly for a brick-type container

(30) Priorité: 25.03.2010 FR 1052149
(43) Date de publication de la demande: 28.09.2011
(73) Titulaire: Procap France SAS, 39570 Messia sur Sorne (FR)
(72) Inventeur: Thivet, Philippe, 39570, MOIRON (FR); Gruel, Stéphane, 39270, SARROGNA (FR)
(74) Mandataire: Brungard, Yves Francois

(56) Documents cités:
- EP-A1- 0 250 343
- FR-A1- 2 905 940
- US-A- 3 540 612

## Description

La présente invention concerne un ensemble de bouchage rapporté à proximité du sommet d'un contenant à parois souples ou rigides, globalement parallélépipédique, du type « brique ».

Les ensembles de bouchage connus de ce type, par example l'ensemble du document FR 2 905 940, qui correspond au préambule de la revendication 1 annexée, sont constitués par une base se décomposant en une collerette inférieure formant une ouverture centrale, destinée à être soudée autour d'un orifice de la paroi de la brique, et en une partie verseuse issue de ladite collerette et filetée extérieurement, pour coopérer en vissage avec un bouchon de fermeture formé par une jupe externe filetée intérieurement, se prolongeant à sa partie supérieure par un plateau de fermeture.

Dans le domaine des bouchons pour brique carton aseptique, pour lait UHT par exemple, la majorité des bouchons garantissent l'inviolabilité et la première ouverture de l'emballage par un opercule ou un voile déchirable.

L'enlèvement de cet opercule nécessite de dévisser le bouchon dans un premier temps, puis d'arracher l'opercule ou de déchirer le voile déchirable.

Cet opercule est disposé dans ou sur la partie verseuse de la base sur laquelle est vissé le bouchon, qui est rapportée à la partie supérieure de la brique par soudage ultrasons ou par collage.

L'ensemble ainsi constitué est sécurisé finalement par une bande d'inviolabilité.

La présence de cet opercule présente donc le premier inconvénient de devoir l'ôter, ce qui implique de la part du consommateur un geste supplémentaire lors du débouchage de la brique.

De plus, une telle conception implique de la part du fabricant une phase de procédé supplémentaire dans la réalisation de l'ensemble de bouchage, ce qui grève bien entendu le coût du produit.

Un autre inconvénient réside dans le fait que dans certains cas, lorsque l'opercule est situé à l'intérieur de la partie verseuse, cela crée une zone de retrait constituant une source d'accumulation du produit de traitement aseptique de la brique, s'effectuant préalablement à son remplissage, ce qui est néfaste au bon goût du produit, voire à provoquer sa contamination.

Selon une première phase de la démarche inventive, il a été recherché de supprimer tout relief du volume intérieur du contenant, y compris de sa partie verseuse. On homogénéiserait ainsi toutes les parois internes dudit contenant en supprimant l'opercule, ce qui faciliterait l'utilisation du produit et simplifierait le procédé de fabrication et de mise en oeuvre industrielle de l'ensemble de bouchage sur la brique.

A cet effet, l'invention concerne un ensemble de bouchage rapporté à proximité du sommet d'un contenant à parois souples ou rigides, globalement parallélépipédique, du type « brique », constitué par une base se décomposant en une collerette inférieure formant une ouverture centrale, destinée à être fixée autour d'un orifice de la paroi de la brique, et en une partie verseuse issue de ladite collerette et filetée extérieurement, pour coopérer en vissage avec un bouchon de fermeture formé par une jupe externe filetée intérieurement, se prolongeant à sa partie supérieure par une partie rentrante creuse doublant intérieurement la jupe filetée et constituée par une paroi latérale périphérique, dont l'extrémité supérieure est reliée à l'extrémité supérieure de ladite jupe par une portion de plateau périphérique supérieur, l'extrémité inférieure de ladite paroi se prolongeant pour former au moins une portion de plateau inférieur circulaire plane, dont les dimensions rendent celui-ci apte à coopérer et à se positionner, de manière ajustée en serrage, avec un bord périphérique interne de l'ouverture de la collerette de la base, de manière à agir conjointement en fermeture, de façon étanche lorsque le bouchon est complètement vissé en fermeture.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente en perspective une brique équipée d'un ensemble de bouchage selon l'invention.
La figure 2 représente en perspective, à échelle agrandie, l'ensemble de bouchage, prêt à être soudé sur la brique.
La figure 3 représente en perspective un ensemble de bouchage selon la figure 2, après dévissage du bouchon.
La figure 4 est une vue de dessus de l'ensemble de bouchage assemblé selon la figure 2.
La figure 5 est une vue en coupe de l'ensemble, selon la ligne V-V de la figure 4.
La figure 6 est une vue à échelle agrandie du détail B selon la figure 5.
La figure 7 est une vue à échelle agrandie du détail D selon la figure 6.
La figure 8 est une vue de détail à échelle agrandie, selon une variante de réalisation, au niveau du contact de la collerette de la base et du chanfrein du bouchon.
La figure 9 est une vue en coupe transversale du bouchon selon une variante de réalisation.
La figure 10 est une vue en coupe transversale d'une base et de sa partie verseuse solidaire du contenant, associé au bouchon selon la figure 9.

L'ensemble de bouchage 1 globalement désigné sur les figures est destiné à être rapporté, par soudage ultrasons ou par collage, à proximité du sommet 2 d'un contenant 3 à parois 4 souples ou rigides, globalement parallélépipédique, du type « brique ».

Cet ensemble 1 est constitué, de manière connue, par une base 5 se décomposant en une collerette inférieure 6 formant une ouverture centrale 7, destinée à être soudée autour d'un orifice de la paroi 2 de la brique 3, et en une partie verseuse 8 issue de ladite collerette 6 et filetée 9 extérieurement, pour coopérer en vissage avec un bouchon de fermeture 10 formé par une jupe externe 11 filetée 12 intérieurement, se prolongeant à sa partie supérieure par une partie rentrante creuse 13 doublant intérieurement la jupe 11 filetée 12 et constituée par une paroi latérale périphérique 14, dont l'extrémité supérieure 14a est reliée à l'extrémité supérieure 11a de ladite jupe 11 par une portion de plateau périphérique supérieur 15a.

Selon l'invention, l'extrémité inférieure 14b de ladite paroi 14 se prolonge pour former au moins une portion de plateau inférieur circulaire plane 15b, dont les dimensions rendent celui-ci apte à coopérer et à se positionner, de manière ajustée en serrage, avec le bord périphérique interne 16 de l'ouverture 7 de la collerette 6 de la base 5, de manière à agir conjointement en fermeture, de façon étanche lorsque le bouchon 10 est complètement vissé en fermeture.

Selon le but recherché, le plateau inférieur 15b de la partie rentrante 13 de bouchon 10 se positionne à l'intérieur du bord périphérique interne 16 de l'ouverture 7 de la collerette 6 de la base 5, lorsque le bouchon 10 est complètement vissé en fermeture, les dimensions et le positionnement relatif des éléments constitutifs de l'ensemble 1 en position de fermeture sont tels que le plan externe « A » du plateau inférieur 15b du bouchon 10 se situe sensiblement dans le même plan « B » que la face externe 6a de la collerette 6 de la base 5, afin d'obtenir un volume interne de la partie verseuse 8 sans relief, nécessaire à un traitement aseptique.

Selon la variante de réalisation des figures 9 et 10, les dimensions et le positionnement relatif des éléments constitutifs de l'ensemble, en position de fermeture, sont tels que le plan externe « A' » du plateau inférieur du bouchon 10A est formé, d'une part, d'une collerette périphérique 15c située sensiblement dans le même plan que la face externe de la collerette 6 de la base 5, et d'autre part, d'une zone centrale 5d concave, décalée vers l'arrière du contenant.

Ceci de manière à pouvoir préhender ledit bouchon par un outil et le recentrer avant une opération de soudage par ultrasons sur le contenant.

La zone centrale concave 5d du bouchon est tronconique.

Pour cela, un outil femelle ayant en son centre une ouverture tronconique vient épouser la forme tronconique mâle créée par le décalage du fond du bouchon, afin de recentrer le bouchon avant l'opération de soudage par ultrasons du bouchon sur la boîte carton.

Pratiquement, le décalage est d'un millimètre environ, ce qui maintient la caractéristique d'un bouchon dont le plateau inférieur est sensiblement sur le même plan que la face interne de la collerette.

De plus, ce décalage est réalisé vers l'intérieur et ne compromet donc pas le traitement aseptique.

Comme le montrent bien les figures 5, 6 et 7, le plan externe « A » du plateau inférieur 15b de la partie rentrante 13 du bouchon 10 est raccordée à sa paroi latérale périphérique externe 17 par un chanfrein périphérique 18 constituant une zone tronconique, facilitant l'introduction du plateau inférieur 15b du bouchon 10 dans l'ouverture 7 de la collerette 6, en fermeture.

Selon une autre caractéristique de l'invention, le bord périphérique interne 16 de l'ouverture 7 de la collerette 6 comporte une lèvre d'étanchéité périphérique 19,19b élastiquement déformable, s'étendant au-delà de la face supérieure 20 de la collerette 6, l'extrémité libre 19a de ladite lèvre 19,19b étant d'un diamètre inférieur au diamètre du chanfrein 18 du plateau inférieur 15b du bouchon 10 dans sa partie basse la plus étroite, afin d'obtenir une compression de la lèvre 19,19b de la collerette 6 sur le chanfrein 18 du bouchon, dans sa partie haute, d'où une étanchéité accrue à ce niveau, en position de fermeture.

Selon une variante de réalisation représentée à la figure 8, on remarquera que la lèvre 19 a été supprimée au bénéfice d'un pan incliné 22, dont une extrémité libre 22a est destinée comme précédemment à venir en compression contre le chanfrein 18 du bouchon, dans sa partie basse. Ceci permet d'éviter la stagnation du produit après une première utilisation, pour au contraire lui permettre son retour dans la brique.

Avantageusement, l'ensemble 1 qui vient d'être décrit est réalisé en deux pièces, le bouchon 10 et la base 5, qui sont obtenues distinctement par moulage d'une matière plastique.

Les avantages recherchés sont ainsi obtenus, à savoir la facilité de fabrication et de manutention par le consommateur, ainsi qu'une stérilité parfaite du fait que les surfaces planes « A » et « B » du bouchon 10 et de la collerette 6 sont sensiblement dans le même plan et se retrouvent à l'intérieur de la brique, se confondant avec sa surface interne.

Afin de sécuriser l'ensemble 1, une bande d'inviolabilité 21 équipe le bouchon 10.

A la première ouverture, s'effectuant par dévissage du bouchon 10, des pontets de retenue de la bande d'inviolabilité 21 sont rompus et ouvrent l'intérieur de la brique, en séparant les parties d'étanchéité en contact du plateau inférieur 15b du bouchon 10 et de la collerette 6 de la base 5.

## Revendications

1. Ensemble de bouchage (1) rapporté à proximité du sommet (2) d'un contenant (3) à parois (4) souples ou rigides, globalement parallélépipédique, du type « brique », constitué par une base (5) se décomposant en une collerette inférieure (6) formant une ouverture centrale (7), destinée à être fixée autour d'un orifice de la paroi (2) de la brique (3), et en une partie verseuse (8) issue de ladite collerette (6) et filetée (9) extérieurement, pour coopérer en vissage avec un bouchon de fermeture (10) formé par une jupe externe (11) filetée (12) intérieurement, **caractérisé en ce que** la jupe se prolonge à sa partie supérieure par une partie rentrante creuse (13) doublant intérieurement la jupe (11) filetée (12) et constituée par une paroi latérale périphérique (14), dont l'extrémité supérieure (14a) est reliée à l'extrémité supérieure (11a) de ladite jupe (11) par une portion de plateau périphérique supérieur (15a), et **en ce que** l'extrémité inférieure (14b) de ladite paroi (14) se prolonge pour former au moins une portion de plateau inférieur circulaire plane (15b), dont les dimensions rendent celui-ci apte à coopérer et à se positionner, de manière ajustée en serrage, avec un bord périphérique interne (16) de l'ouverture (7) de la collerette (6) de la base (5), de manière à agir conjointement en fermeture, de façon étanche lorsque le bouchon (10) est complètement vissé en fermeture.

2. Ensemble de bouchage selon la revendication 1, **caractérisé en ce que** les dimensions et le positionnement relatif des éléments constitutifs de l'ensemble (1) en position de fermeture sont tels que le plan externe (A) du plateau inférieur (15b) du bouchon (10) se situe sensiblement dans le même plan (B) que la face externe (6a) de la collerette (6) de la base (5), afin d'obtenir un volume interne de la partie verseuse (8) sans relief, nécessaire à un traitement aseptique.

3. Ensemble de bouchage selon la revendication 1, **caractérisé en ce que** les dimensions et le positionnement relatif des éléments constitutifs de l'ensemble, en position de fermeture, sont tels que le plan externe (A') du plateau inférieur du bouchon (10A) est formé, d'une part, d'une collerette périphérique (15c) située sensiblement dans le même plan que la face externe de la collerette (6) de la base (5), et d'autre part, d'une zone centrale (5d) concave, décalée vers l'arrière du contenant.

4. Ensemble de bouchage selon la revendication 3, **caractérisé en ce que** la zone centrale concave du bouchon est tronconique.

5. Ensemble de bouchage selon l'une des revendications 1 ou 2, **caractérisé en ce que** le plan externe (A) du plateau inférieur (15b) de la partie rentrante (13) du bouchon (10) est raccordée à sa paroi latérale périphérique externe (17) par un chanfrein (18) constituant une zone tronconique, facilitant l'introduction du plateau inférieur (15b) du bouchon (10) dans l'ouverture (7) de la collerette (6), en fermeture.

6. Ensemble de bouchage selon la revendication 5, **caractérisé en ce que** le bord périphérique interne (16) de l'ouverture (7) de la collerette (6) comporte une lèvre d'étanchéité périphérique (19,19b) élastiquement déformable, s'étendant au-delà de la face supérieure (20) de la collerette (6), l'extrémité libre (19a) de ladite lèvre (19,19b) étant d'un diamètre inférieur au diamètre du chanfrein (18) du plateau inférieur (15b) du bouchon (10) dans sa partie basse la plus étroite, afin d'obtenir une compression de la lèvre (19,19b) de la collerette (6) sur le chanfrein (18) du bouchon, dans sa partie haute, d'où une étanchéité accrue à ce niveau, en position de fermeture.

7. Ensemble de bouchage selon l'une des revendications 1 à 4, **caractérisé en ce qu'**il est réalisé en deux pièces, le bouchon (10) et la base (5), qui sont obtenues distinctement par moulage d'une matière plastique.

## Claims

1. Closure assembly (1) added near the top (2) of a container (3) with flexible or rigid walls (4), globally parallelepiped, of the brick type, comprised of a base (5) broken down into a lower collar (6) forming a central opening (7), intended to be fixed around an orifice of the wall (2) of the brick (3), and a pouring portion (8) coming from said collar (6) and externally threaded (9), in order to cooperate through screwing with a closing cap (10) formed by an internally threaded (12) external skirt (11), **characterised in that** the skirt is extended at its upper portion by a hollow re-entrant portion (13) doubling interiorly the threaded (12) skirt (11) and comprised of a peripheral lateral wall (14), of which the upper end (14a) is connected to the upper end (11a) of said skirt (11) by a portion of the upper peripheral plate (15a), and **in that** the lower end (14b) of said wall (14) is extended to form at least one portion of planar circular lower plate (15b), of which the dimensions render the latter able to cooperate and to be positioned, in a manner adjusted in clamping, with an internal peripheral edge (16) of the opening (7) of the collar (6) of the base (5), in such a way as to act jointly in closing, in a sealed manner when the cap (10) is fully screwed for closing.

2. Closure assembly according to claim 1, **characterised in that** the dimensions and the relative positioning of the elements comprising the assembly (1) in closed position are such that the external plane (A) of the lower plate (15b) of the cap (10) is located substantially in the same plane (B) as the external surface (6a) of the collar (6) of the base (5), in order to obtain an internal volume of the pouring portion (8) without relief, required for aseptic treatment.

3. Closure assembly according to claim 1, **characterised in that** the dimensions and the relative positioning of the elements comprising the assembly, in closed position, are such that the external plane (A') of the lower plate of the cap (10A) is formed, on the one hand, of a peripheral collar (15c) located substantially in the same plane as the external surface of the collar (6) of the base (5), and on the other hand, of a concave central zone (5d), offset towards the rear of the container.

4. Closure assembly according to claim 3, **characterised in that** the concave central zone of the cap is tapered.

5. Closure assembly according to one of claims 1 or 2, **characterised in that** the external plane (A) of the lower plate (15b) of the re-entrant portion (13) of the cap (10) is connected to its external peripheral lateral wall (17) by a chamfer (18) comprising a tapered zone, facilitating the introduction of the lower plate (15b) of the cap (10) into the opening (7) of the collar (6), in closing.

6. Closure assembly according to claim 5, **characterised in that** the internal peripheral edge (16) of the opening (7) of the collar (6) comprises an elastically deformable peripheral sealing lip (19, 19b), extending beyond the upper surface (20) of the collar (6), with the free end (19a) of said lip (19, 19b) having a diameter less than the diameter of the chamfer (18) of the lower plate (15b) of the cap (10) in its narrowest bottom portion, in order to obtain a compression of the lip (19, 19b) of the collar (6) on the chamfer (18) of the cap, in its top portion, providing as such an increased seal at this level, in closed position.

7. Closure assembly according to one of claims 1 to 4, **characterised in that** it is made of two parts, the cap (10) and the base (5), which are obtained separately through moulding a plastic material.

## Patentansprüche

1. Deckelvorrichtung (1), aufgesetzt in der Nähe des Giebels (2) eines Behälters (3) mit flexiblen oder starren, im Wesentlichen parallelepipeden Wänden (4), des Typs "Quader", bestehend aus einer Basis (5), die sich in einen unteren Kragen (6) gliedert, der eine zentrale Öffnung (7) bildet, die dazu ausgelegt ist, um ein Loch der Wand (2) des Quaders (3) befestigt zu sein, und einen Tüllenteil (8), der vom Kragen (6) ausgeht und außen gewindegeschnitten (9) ist, um durch Verschraubung mit einem Verschlussdeckel (10) zusammenzuarbeiten, der aus einem externen Mantel (11), der im Inneren gewindegeschnitten (12) ist, gebildet ist, **dadurch gekennzeichnet, dass** sich der Mantel in seinem oberen Teil durch einen hohlen einspringenden Teil (13) verlängert, der im Innern den gewindegeschnittenen (11) Mantel (12) verdoppelt, und aus einer peripheren seitlichen Wand (14) gebildet ist, deren oberes Ende (14a) mit dem oberen Ende (11a) des Mantels (11) durch einen oberen peripheren Plattenabschnitt (15a) verbunden ist,
und dadurch, dass sich das untere Ende (14b) der Wand (14) verlängert, um mindestens einen Abschnitt einer ebenen, kreisförmigen unteren Platte (15b) zu bilden, deren Abmessungen diese dazu geeignet machen, mit einem inneren peripheren Rand (16) der Öffnung (7) des Kragens (6) der Basis (5) zusammenzuarbeiten und sich damit bei der Klemmung auf ausgerichtete Weise zu positionieren, um beim Verschluss auf dichte Weise zusammen zu wirken, wenn der Deckel (10) beim Verschluss vollständig geschraubt ist.

2. Deckelvorrichtung nach Anspruch 1, **dadurch gekennzeichnet, dass** die Abmessungen und die relative Positionierung der Bauelemente der Einheit (1) in der Verschlussposition derart sind, dass sich die äußere Ebene (A) der unteren Platte (15b) des Deckels (10) im Wesentlichen auf der gleichen Ebene (B) wie die äußere Seite (6a) des Kragens (6) der Basis (5) befindet, um ein internes Volumen des Tüllenteils (8) ohne Relief zu erhalten, das für eine aseptische Behandlung erforderlich ist.

3. Deckelvorrichtung nach Anspruch 1, **dadurch gekennzeichnet, dass** die Abmessungen und die relative Positionierung der Bauelemente der Einheit in der Verschlussposition derart sind, dass die äußere Ebene (A') der unteren Platte des Deckels (10A) einerseits aus einem peripheren Kragen (15c) gebildet ist, der sich im Wesentlichen auf der gleichen Ebene wie die äußere Seite des Kragens (6) der Basis (5) befindet, und andererseits aus einem konkaven zentralen Bereich (5d), der gegen die Hinterseite des Behälters versetzt ist.

4. Deckelvorrichtung nach Anspruch 3, **dadurch gekennzeichnet, dass** der konkave zentrale Bereich des Deckels kegelstumpfartig ist.

5. Deckelvorrichtung nach einem der Ansprüche 1 oder 2, **dadurch gekennzeichnet, dass** die äußere Ebene (A) der unteren Platte (15b) des einspringenden Teils (13) des Verschlusses (10) mit seiner äußeren peripheren Seitenwand (17) durch eine Abfasung (18) verbunden ist, die einen kegelstumpfartigen Bereich darstellt, der beim Verschluss die Einführung der unteren Platte (15b) des Deckels (10) in die Öffnung (7) des Kragens (6) erleichtert.

6. Verschlussvorrichtung nach Anspruch 5, **dadurch gekennzeichnet, dass** der innere periphere Rand (16) der Öffnung (7) des Kragens (6) eine periphere Dichtigkeitslippe (19, 19b) umfasst, die elastisch verformbar ist, die sich über die obere Seite (20) des Kragens (6) hinaus erstreckt, wobei das freie Ende (19a) der Lippe (19, 19b) einen Durchmesser aufweist, der kleiner als der Durchmesser der Abfasung (18) der unteren Platte (15b) des Deckels (10) in seinem engsten unteren Teil ist, um eine Kompression der Lippe (19, 19b) des Kragens (6) auf der Abfasung (18) des Deckels in seinem oberen Teil zu erhalten, aus der sich auf diesem Niveau in der Verschlussposition eine erhöhte Dichtigkeit ergibt.

7. Deckelvorrichtung nach einem der Ansprüche 1 bis 4, **dadurch gekennzeichnet, dass** sie in zwei Stücken durchgeführt ist, dem Verschluss (10) und der Basis (5), die voneinander getrennt durch Formung eines Plastikmaterials erhalten werden.
